# EUROPÄISCHE PATENTSCHRIFT

(11) **EP 2 605 859 B1**
(45) Veröffentlichungstag und Bekanntmachung des Hinweises auf die Patenterteilung: **22.10.2014**
(21) Anmeldenummer: 11748581.3
(22) Anmeldetag: 17.08.2011
(51) Int. Cl.: B05B 13/06, B05B 15/06

(54) **DÜSE ZUR APPLIKATION EINES AUFTRAGSMITTELS**
NOZZLE FOR APPLYING A COATING AGENT
BUSE POUR L'APPLICATION D'UN AGENT D'ENDUCTION

(30) Priorität: 20.08.2010 DE 102010034921
(43) Veröffentlichungstag der Anmeldung: 26.06.2013
(73) Patentinhaber: Dürr Systems GmbH, 74321 Bietigheim-Bissingen (DE); IPR-Intelligente Peripherien für Roboter GmbH, 74193 Schwaigern (DE)
(72) Erfinder: STRÖHLEIN, Stefan, 74193 Schwaigern (DE); ENGELHART, Marc, 74889 Sinsheim (DE)
(74) Vertreter: Kotitschke, Bernd
(86) Internationale Anmeldenummer: PCT/EP2011/004143
(87) Internationale Veröffentlichungsnummer: WO 2012/022477

(56) Entgegenhaltungen:
- EP-A1- 1 591 166
- EP-A2- 2 228 136
- DE-A1- 2 526 702
- DE-A1-102004 046 351

## Beschreibung

Die Erfindung betrifft eine Düse zur Applikation eines Auftragsmittels, insbesondere zur Konservierung von Hohlräumen oder zur Applikation von Wachs bei einer Nahtabdichtung an einem Karosseriebauteil.

In modernen Lackieranlagen zur Lackierung von Kraftfahrzeugkarosseriebauteilen werden die zu lackierenden Kraftfahrzeugkarosseriebauteile nicht nur mit dem eigentlichen Lack beschichtet, sondern es erfolgt aus Korrosionsschutzgründen auch eine Nahtabdichtung. Im Rahmen dieser Nahtabdichtung wird mittels einer robotergeführten Düse ein Wachs oder ein sonstiges geeignetes Auftragsmittel entlang einer Naht (z.B. einer Bördelnaht) auf die Naht aufgetragen, um eine spätere Korrosion an der Naht zu vermeiden. Die bekannten Düsen zur Applikation eines Wachses im Rahmen einer solchen Nahtabdichtung weisen eine langgestreckte hohle Lanze mit einer in der Mantelfläche der Lanze angeordneten Düsenöffnung auf, durch die das Wachs appliziert wird. Während der Nahtabdichtung muss die Lanze deshalb mittels eines mehrachsigen Roboters so positioniert werden, dass die Düsenöffnung stets auf die Naht gerichtet ist, was mit einem hohen Positionierungsaufwand des mehrachsigen Roboters verbunden ist. Dieser Positionierungsaufwand beim Führen der bekannten Düsen führt wiederum zu einer Verlängerung der erforderlichen Taktzeit, wodurch die Arbeitsgeschwindigkeit der Lackieranlage verringert wird.

Die gleichen Probleme bestehen beim Konservieren von Hohlräumen mit einem Konservierungsmittel. DE 10 2004 046 351 A1 und DE 25 26 702 A1 betreffen das Gebiet der Hohlraumkonservierung und umfassen insbesondere nach seitlich außen weisende Düsenöffnungen. EP 2 228 136 A2 offenbart eine Sprühvorrichtung mit einer zwei Abschnitte aufweisenden Zuführeinrichtung, wobei die zwei Abschnitte um die Längsachse der Zuführeinrichtung relativ zu einander drehbar sind. EP 1 591 166 A1 offenbart eine Sprühlanze zur Erzeugung eines um eine Mittellängsachse der Sprühlanze umlaufenden Reinigungs-Fluidstrahls mit zwei ringartigen Sprühköpfen, die die Sprühlanze umgebend und auf der Sprühlanze drehbar und in Längsrichtung der Sprühlanze voneinander beabstandet angeordnet sind. Hinzuweisen ist noch auf die US 5 078 799 A, DE 10 2007 036 870 A1, DE 10 66 503 B und EP 0 941 788 A1, die weiteren allgemeinen Stand der Technik wiedergeben.

Der Erfindung liegt deshalb die Aufgabe zugrunde, die eingangs beschriebene bekannte Düse entsprechend zu verbessern.

Diese Aufgabe wird durch eine erfindungsgemäße Düse gemäß dem Hauptanspruch gelöst.

Die Erfindung umfasst die allgemeine technische Lehre, dass die in der Mantelfläche der Lanze befindliche Düsenöffnung um die Längsachse der Lanze drehbar ist, so dass das jeweilige Auftragsmittel (z.B. Wachs, Konservierungsmittel) entsprechend der Winkelstellung der Düsenöffnung in verschiedene Richtungen abgegeben werden kann. Die erfindungsgemäße Düse bietet also zusätzlich zu den Bewegungsfreiheitsgraden des Roboters, der die Düse führt, einen weiteren Bewegungsfreiheitsgrad, so dass der Positionierungsaufwand des verwendeten Roboters verringert wird, da die Düse selbst die Düsenöffnung in die gewünschte Richtung ausrichten kann.

Die erfindungsgemäße Düse weist in Übereinstimmung mit den herkömmlichen Düsen eine langgestreckte hohle Lanze auf, die auch zur Zuführung des zu applizierenden Auftragsmittels dient. In der Mantelfläche der Lanze befindet sich - ebenfalls in Übereinstimmung mit den bekannten Düsen - mindestens eine Düsenöffnung zur Abgabe des Auftragsmittels, wobei die Düsenöffnung das Auftragsmittel bezüglich der Längsachse der Lanze seitlich abgibt. Im Gegensatz zu der vorstehend beschriebenen herkömmlichen Düse ist die Düsenöffnung jedoch um die Längsachse der Lanze drehbar, so dass das Auftragsmittel in die gewünschte Richtung abgegeben werden kann.

Die Lanze weist ein hohles inneres Düsenrohr und ein hohles äußeres Düsenrohr auf, wobei das innere Düsenrohr und das äußere Düsenrohr vorzugsweise koaxial angeordnet und relativ zueinander drehbar sind. Vorzugsweise ist hierbei das innere Düsenrohr in der Düse feststehend angeordnet, während das äußere Düsenrohr drehbar ist.

Die Düsenöffnung befindet sich in der Wandung des drehbaren äußeren Düsenrohrs, so dass die Winkelstellung des äußeren Düsenrohrs die Applikationsrichtung bestimmt, d.h. die Richtung, in die das Auftragsmittel abgegeben wird. Hierbei befindet sich in der Wandung des inneren Düsenrohrs mindestens eine radial durchgehende Bohrung, die in einer bestimmten Winkelstellung des äußeren Düsenrohrs mit der Düsenöffnung in der Wandung des äußeren Düsenrohrs fluchtet, so dass das Auftragsmittel dann aus der Düsenöffnung ausströmen kann. In diesem Zustand wird das Auftragsmittel also über das hohle innere Düsenrohr zugeführt und strömt dann durch die radial durchgehende Bohrung in der Wandung des inneren Düsenrohrs und schließlich durch die in der Wandung des äußeren Düsenrohrs befindliche Düsenöffnung.

In diesem Ausführungsbeispiel befindet sich zwischen dem äußeren Düsenrohr und dem inneren Düsenrohr vorzugsweise eine hülsenförmige Dichtung, die das innere Düsenrohr ringförmig umgibt, wobei die hülsenförmige Dichtung vorzugsweise relativ zu dem äußeren Düsenrohr fixiert ist und in ihrer Wandung mindestens eine radiale Bohrung aufweist, die mit der Bohrung in der Wandung des inneren Düsenrohrs fluchtet. Darüber hinaus kann die hülsenförmige Dichtung im Bereich der radial durchgehenden Bohrungen jeweils eine O-Ring-Dichtung aufweisen, um die jeweilige Bohrung abzudichten.

Das innere Düsenrohr und das äußere Düsenrohr bilden also in dem bevorzugten Ausführungsbeispiel zusammen ein Drehschieberventil mit dem drehbaren äußeren Düsenrohr als Steuerelement, wobei das Drehschieberventil in Abhängigkeit von der Winkelstellung des äußeren Düsenrohrs die Düsenöffnung freigibt oder sperrt.

In dem bevorzugten Ausführungsbeispiel werden die Düsenöffnungen von dem Drehschieberventil in Abhängigkeit von der Winkelstellung des äußeren Düsenrohrs im Wesentlichen übergangslos entweder freigegeben oder gesperrt. Es ist jedoch im Rahmen der Erfindung alternativ auch möglich, dass das Drehschieberventil eine winkelabhängige, kontinuierliche Ventilcharakteristik aufweist, so dass die Düsenöffnungen in Abhängigkeit von der Winkelstellung mehr oder weniger freigegeben bzw. gesperrt werden.

Weiterhin ist zu erwähnen, dass das Drehschieberventil die verschiedenen Düsenöffnungen vorzugsweise bei unterschiedlichen Winkelstellungen freigibt bzw. sperrt. In dem bevorzugten Ausführungsbeispiel der Erfindung können beispielsweise zwei Düsenöffnungen vorgesehen sein, wobei in einer ersten Winkelstellung die erste Düsenöffnung freigegeben und die zweite Düsenöffnung gesperrt wird, wohingegen in einer zweiten Winkelstellung die erste Düsenöffnung gesperrt und die zweite Düsenöffnung freigegeben wird.

Vorzugsweise liegen die verschiedenen Düsenöffnungen in dem äußeren Düsenrohr entlang der Längsachse der Lanze in einer axial verlaufenden Linie, d.h. ohne einen Winkelversatz in Umfangsrichtung. Es ist jedoch im Rahmen der Erfindung alternativ auch möglich, dass mehrere Düsenöffnungen über den Umfang verteilt angeordnet sind.

Ferner ist zu erwähnen, dass die verschiedenen Düsenöffnungen vorzugsweise axial beabstandet sind. Es ist jedoch alternativ auch möglich, dass die Düsenöffnungen in Umfangsrichtung beabstandet sind, aber in axialer Richtung die gleiche Position aufweisen.

Darüber hinaus weist die erfindungsgemäße Düse in dem bevorzugten Ausführungsbeispiel einen Arretierungsmechanismus auf, um die drehbare Düsenöffnung in einer bestimmten Winkelstellung zu arretieren. Vorzugsweise ermöglicht der Arretierungsmechanismus hierbei mehrere verschiedene Arretierungsstellungen, um das Auftragsmittel in verschiedene Richtungen abgeben zu können. Beispielsweise kann der Arretierungsmechanismus vier verschiedene Arretierungsstellungen aufweisen, die jeweils einen Winkelversatz von 90° haben.

Beispielsweise kann der Arretierungsmechanismus mindestens ein federndes Druckstück und mindestens eine Rastaufnahme aufweisen, wobei das Druckstück federnd in die Rastaufnahme einrasten kann, um die Düse in der jeweiligen Winkelstellung zu arretieren. Bei mehreren Arretierungsstellungen ist hierbei jeder Arretierungsstellung eine Rastaufnahme zugeordnet. Bei dieser konstruktiven Realisierung des Arretierungsmechanismus sind das Druckstück einerseits und die Rastaufnahme andererseits in relativ zueinander verdrehbaren Teilen der Düse angeordnet. Beispielsweise können die Rastaufnahmen in der proximalen Stirnfläche des äußeren Düsenrohrs angeordnet sein, während sich das federnde Druckstück in einem fest stehenden Halter befindet.

Die Drehung der Düse kann beispielsweise manuell mittels eines Schraubenschlüssels oder eines sonstigen Werkzeuges erfolgen. Hierzu kann die Düse eine Schlüsselfläche aufweisen, in die der Schraubenschlüssel eingreifen kann. In dem bevorzugten Ausführungsbeispiel der Erfindung ist die Schlüsselfläche an einem separaten Mitnehmer angeformt, der formschlüssig mit dem äußeren Düsenrohr verbunden ist. Die formschlüssige Verbindung zwischen dem Mitnehmer einerseits und dem äußeren Düsenrohr andererseits kann beispielsweise dadurch realisiert werden, dass das äußere Düsenrohr in seiner Wandung stirnseitig eine axial einspringende Nut aufweist, in die eine entsprechende axial hervorragende Feder an dem Mitnehmer eingreift.

Es ist jedoch alternativ auch möglich, dass die Düse eine integrierte Schwenkeinrichtung aufweist, um die Düsenöffnung in die gewünschte Winkelstellung zu drehen. Beispielsweise kann eine derartige Schwenkeinrichtung elektromotorisch, pneumatisch, hydraulisch oder in sonstiger Weise betrieben werden.

Ferner ist zu erwähnen, dass die Düsenöffnung vorzugsweise ohne eine Begrenzung des Drehwinkels unbegrenzt drehbar ist. Dies bedeutet, dass die Düsenöffnung in einer Richtung beliebig weit gedreht werden kann, ohne dass die Düsenöffnung wieder zurückgedreht werden muss. Dies ist vorteilhaft, weil dadurch der Positionierungsaufwand verringert wird, was zu einer entsprechend kurzen Taktzeit beiträgt.

Darüber hinaus ist zu erwähnen, dass die Erfindung nicht auf die vorstehend beschriebene erfindungsgemäße Düse als einzelnes Bauteil beschränkt ist. Vielmehr umfasst die Erfindung auch eine komplette Applikationseinrichtung mit einer derartigen Düse. Im Rahmen einer derartigen Applikationseinrichtung kann die Düse beispielsweise durch einen mehrachsigen Roboter geführt werden.

Weiterhin ist zu bemerken, dass der im Rahmen der Erfindung verwendete Begriff eines Auftragsmittels nicht auf Wachse o-der sonstige Konservierungsmittel beschränkt ist, die bei einer Nahtabdichtung oder bei der Konservierung von Hohlräumen verwendet werden. Vielmehr umfasst dieser Begriff auch sonstige Auftragsmittel, wie beispielsweise Akustikschäume zur Schalldämmung, Korrosionsschutzmittel, Auftragsmittel zur Scheibenflansch-Maskierung, Konservierungsmittel zur Hohlraumkonservierung und Auftragsmittel zum Unterbodenschutz, um nur einige Beispiele zu nennen.

Schließlich umfasst die Erfindung auch die neuartige Verwendung einer erfindungsgemäßen Düse zur Applikation von Wachs oder eines sonstigen Konservierungsmittels bei einer Nahtabdichtung oder einer Hohlraumkonservierung an einem Karosseriebauteil.

Andere vorteilhafte Weiterbildungen der Erfindung sind in den Unteransprüchen gekennzeichnet oder werden nachstehend zusammen mit der Beschreibung der bevorzugten Ausführungsbeispiele der Erfindung anhand der Figuren näher erläutert. Es zeigen:
- Figur 1: eine perspektivische Seitenansicht einer erfindungsgemäßen Düse zur Applikation von Wachs bei einer Nahtabdichtung oder einer Hohlraumkonservierung an einem Kraftfahrzeugkarosseriebauteil,
- Figur 2: einen Längsschnitt durch die Düse gemäß Figur 1,
- Figur 3: eine Detailansicht des Längsschnitts aus Figur 2 im vorderen Bereich der Düse,
- Figur 4: eine perspektivische Seitenansicht des vorderen Bereichs der Düse aus Figur 1,
- Figur 5: eine Vergrößerung des Längsschnitts aus Figur 2 im hinteren Bereich der Düse,
- Figur 6: eine Perspektivansicht des Arretierungsmechanismus der Düse aus Figur 1,
- Figur 7: eine perspektivische Explosionsdarstellung der Düse aus Figur 1,
- Figur 8: ein alternatives Ausführungsbeispiel einer Applikationseinrichtung mit einer erfindungsgemäßen Düse.

Die Figuren 1 bis 7 zeigen verschiedene Ansichten eines ersten Ausführungsbeispiels einer erfindungsgemäßen Düse 1, die im Rahmen einer Nahtabdichtung oder einer Hohlraumkonservierung an einem Kraftfahrzeugkarosseriebauteil zur Applikation von Wachs oder eines sonstigen Konservierungsmittels eingesetzt werden kann.

Die Düse 1 kann mittels eines Halters 2 von einem herkömmlichen mehrachsigen Roboter geführt werden, um das Wachs entlang der jeweiligen Naht bzw. innerhalb einer Hohlraums zu applizieren.

Hierbei besteht die Düse 1 im Wesentlichen aus einem hohlen inneren Düsenrohr 3, einem ebenfalls hohlen äußeren Düsenrohr 4, zwei Scheiben 5, 6, einer hülsenförmigen Dichtung 7, einem Mitnehmer 8 und einer Montageschraube 9, wie insbesondere aus der Explosionsdarstellung in Figur 7 ersichtlich ist.

Das innere Düsenrohr 3 ist hierbei in der Düse 1 feststehend angeordnet, während das äußere Düsenrohr 4 relativ zu dem inneren Düsenrohr 3 drehbar ist, wobei das innere Düsenrohr 3 und das äußere Düsenrohr 4 koaxial angeordnet sind.

In der Wandung des äußeren Düsenrohrs 4 befinden sich hierbei zwei Düsenöffnungen 10, 11, wobei die beiden Düsenöffnungen 10, 11 entlang einer axialen Linie angeordnet sind, d.h. ohne einen Winkelversatz in Umfangsrichtung, aber mit einem axialen Abstand zueinander.

In der Wandung des inneren Düsenrohrs 3 befinden sich ebenfalls radial durchgehende Bohrungen 12, 13, 14, um das Wachs aus dem Inneren des inneren Düsenrohrs 3 zu den Düsenöffnungen 10, 11 in dem äußeren Düsenrohr 4 gelangen zu lassen.

Darüber hinaus befindet sich zwischen dem äußeren Düsenrohr 4 und dem inneren Düsenrohr 3 die hülsenförmige Dichtung 7, wobei in der Wandung der Dichtung 7 zwei radial durchgehende Bohrungen 15, 16 angeordnet sind.

In der in Figur 3 gezeigten Winkelstellung des äußeren Düsenrohrs 4 fluchtet die Düsenöffnung 11 in dem äußeren Düsenrohr 4 mit der Bohrung 15 der Dichtung 7 und der Bohrung 12 in dem inneren Düsenrohr 3, so dass das Wachs aus dem Inneren des inneren Düsenrohrs 3 durch die Bohrungen 12, 15 und die Düsenöffnung 11 austreten kann. Die andere Düsenöffnung 10 wird dagegen in dieser Winkelstellung des äußeren Düsenrohrs 4 von der Wandung des inneren Düsenrohrs 3 versperrt, so dass aus der Düsenöffnung 10 kein Wachs austreten kann.

Wenn das äußere Düsenrohr 3 dagegen um eine Drehachse 17 um 90° relativ zu dem inneren Düsenrohr 3 gedreht wird, so fluchtet die Düsenöffnung 10 mit der Bohrung 16 und der Bohrung 14, so dass das Wachs aus der Düsenöffnung 10 austreten kann, wohingegen die andere Düsenöffnung 11 versperrt wird. Die Drehung des äußeren Düsenrohrs 4 in die gewünschte Winkelstellung kann durch den Mitnehmer 8 erfolgen, der hierzu eine Schlüsselfläche 18 aufweist, in die ein entsprechend angepasster Schraubenschlüssel eingreifen kann. Darüber hinaus ist der Mitnehmer 8 formschlüssig mit dem äußeren Düsenrohr 4 verbunden. Hierzu weist das äußere Düsenrohr 4 stirnseitig eine axial einspringende Nut auf, in die eine entsprechende axial hervorspringende Feder 19 des Mitnehmers 8 eingreift.

Darüber hinaus weist die erfindungsgemäße Düse 1 einen Arretierungsmechanismus auf, der in den Figuren 5 und 6 dargestellt ist und es ermöglicht, das äußere Düsenrohr 4 in einer von vier möglichen Winkelstellungen zu arretieren. Hierzu weist der Arretierungsmechanismus ein axial federnd verschiebbares Druckstück 20 auf, wobei das Druckstück 20 in eine von vier Rastaufnahmen 21-23 eingreifen kann, um das äußere Düsenrohr 4 in der jeweiligen Winkelstellung zu arretieren. Die Rastaufnahmen 21-23 sowie die nicht erkennbare vierte Rastaufnahme sind hierbei in der proximalen Stirnfläche des äußeren Düsenrohrs 4 angebracht.

Figur 8 zeigt ein weiteres Ausführungsbeispiel einer erfindungsgemäßen Düse 24, die im Wesentlichen in der vorstehend beschriebenen Weise ausgebildet ist und funktioniert, so dass diesbezüglich auf die vorstehende Beschreibung verwiesen wird.

In diesem Ausführungsbeispiel ist die Düse 24 jedoch mittels eines Bajonettverschlusses in einem Applikationsgerät 25 montiert, das zum einen eine aktive Drehung der Düse 24 ermöglicht und zum anderen auch das Auftragsmittel (z.B. Wachs) bereitstellt.

Die Erfindung ist nicht auf die vorstehend beschriebenen bevorzugten Ausführungsbeispiele beschränkt. Vielmehr ist eine Vielzahl von Varianten und Abwandlungen möglich, die ebenfalls von dem Erfindungsgedanken Gebrauch machen und deshalb in den Schutzbereich fallen. Darüber hinaus beansprucht die Erfindung auch Schutz für den Gegenstand und die Merkmale der Unteransprüche unabhängig von den Merkmalen der in Bezug genommenen Ansprüche.

### Bezugszeichenliste:

- 1: Düse
- 2: Halter
- 3: Inneres Düsenrohr
- 4: Äußeres Düsenrohr
- 5: Scheibe
- 6: Scheibe
- 7: Dichtung
- 8: Mitnehmer
- 9: Montageschraube
- 10: Düsenöffnung
- 11: Düsenöffnung
- 12: Bohrung
- 13: Bohrung
- 14: Bohrung
- 15: Bohrung
- 16: Bohrung
- 17: Drehachse
- 18: Schlüsselfläche
- 19: Feder
- 20: Druckstück
- 21: Rastaufnahme
- 22: Rastaufnahme
- 23: Rastaufnahme
- 24: Düse
- 25: Applikationsgerät

## Patentansprüche

1. Düse (1; 24) zur Applikation eines Auftragsmittels, nämlich zur Applikation von Wachs bei einer Nahtabdichtung oder zur Applikation eines Konservierungsmittels bei einer Hohlraumkonservierung an einem Karosseriebauteil, mit
a) einer langgestreckten hohlen Lanze (3, 4) zur Zuführung des zu applizierenden Auftragsmittels durch die Lanze (3, 4) hindurch entlang ihrer Längsachse (17),
b) mindestens einer Düsenöffnung (10, 11) zur Abgabe des Auftragsmittels, wobei die Düsenöffnung (10, 11) in der Mantelfläche der Lanze (3, 4) angeordnet ist und das Auftragsmittel bezüglich der Längsachse (17) der Lanze (3, 4) seitlich abgibt,
**dadurch gekennzeichnet,**
c) **dass** die Düsenöffnung (10, 11) um die Längsachse (17) der Lanze (3, 4) drehbar ist, so dass das Auftragsmittel entsprechend der Winkelstellung der Düsenöffnung (10, 11) in verschiedene Richtungen abgegeben werden kann,
d) **dass** die Lanze (3, 4) ein hohles inneres Düsenrohr (3) und ein hohles äußeres Düsenrohr (4) aufweist,
e) **dass** das äußere Düsenrohr (4) mit der darin befindlichen Düsenöffnung (10, 11) relativ zu dem inneren Düsenrohr (3) drehbar ist, um die Winkelstellung der Düsenöffnung (10, 11) entsprechend einzustellen,
f) **dass** das Auftragsmittel durch das hohle innere Düsenrohr (3) hindurch zu der Düsenöffnung (10, 11) strömbar ist und
g) **dass** das innere Düsenrohr (3) in seiner Wandung mindestens eine radial durchgehende Bohrung (12, 13, 14) aufweist, die in einer bestimmten Winkelstellung des äußeren Düsenrohrs (4) mit der Düsenöffnung (10, 11) in der Wandung des äußeren Düsenrohrs (4) fluchtet, so dass das Auftragsmittel aus der Düsenöffnung (10, 11) ausströmen kann.

2. Düse (1; 24) nach Anspruch 1,
**dadurch gekennzeichnet,**
a) **dass** das innere Düsenrohr (3) und das äußere Düsenrohr (4) koaxial angeordnet sind, und
b) **dass** das innere Düsenrohr (3) feststehend ist, während das äußere Düsenrohr (4) drehbar ist.

3. Düse (1; 24) nach einem der vorhergehenden Ansprüche,
**dadurch gekennzeichnet,**
a) **dass** zwischen dem äußeren Düsenrohr (4) und dem inneren Düsenrohr (3) eine hülsenförmige Dichtung (7) angeordnet ist, die das innere Düsenrohr (3) ringförmig umgibt, und
b) **dass** die Dichtung (7) relativ zu dem äußeren Düsenrohr fixiert ist und in ihrer Wandung mindestens eine radiale Bohrung 15, 16) aufweist, die mit der Düsenöffnung (10, 11) in der Wandung des äußeren Düsenrohrs (4) fluchtet.

4. Düse (1; 24) nach Anspruch 3, **dadurch gekennzeichnet, dass** die hülsenförmige Dichtung (7) im Bereich der Bohrungen jeweils eine O-Ring-Dichtung aufweist, um die jeweilige Bohrung abzudichten.

5. Düse (1; 24) nach einem der vorhergehenden Ansprüche, **dadurch gekennzeichnet, dass** das innere Düsenrohr (3) zusammen mit dem äußeren Düsenrohr (4) ein Drehschieberventil mit dem äußeren Düsenrohr (4) als Steuerelement bildet, .wobei das Drehschieberventil in Abhängigkeit von der Winkelstellung des äußeren Düsenrohrs (4) die Düsenöffnungen (10, 11) freigibt oder sperrt.

6. Düse (1; 24) nach Anspruch 5, **dadurch gekennzeichnet, dass** das Drehschieberventil die Düsenöffnungen (10, 11) in Abhängigkeit von der Winkelstellung des äußeren Düsenrohrs (4) im Wesentlichen übergangslos entweder freigibt oder sperrt.

7. Düse (1; 24) nach einem der vorhergehenden Ansprüche, **dadurch gekennzeichnet,**
a) **dass** das innere Düsenrohr (3) in seiner Wandung mehrere radial durchgehende Bohrungen (12, 13, 14) aufweist, die in verschiedenen Winkelstellungen angeordnet sind, und
b) **dass** in der Wandung des äußeren Düsenrohrs (4) mehrere Düsenöffnungen (10, 11) angeordnet sind, wobei jede der Düsenöffnungen (10, 11) einer der Bohrungen (12, 13, 14) in der Wandung des inneren Düsenrohrs (3) zugeordnet ist.

8. Düse (1; 24) nach einem der vorhergehenden Ansprüche, **dadurch gekennzeichnet,**
a) **dass** entlang der Längsachse (17) der Lanze (3, 4) mehrere axial beabstandete Düsenöffnungen (10, 11) angeordnet sind, und
b) **dass** die verschiedenen Düsenöffnungen (10, 11) entlang einer axial verlaufenden Linie angeordnet sind, so dass die verschiedenen Düsenöffnungen (10, 11) das Auftragsmittel in dieselbe Richtung abgeben.

9. Düse (1; 24) nach einem der vorhergehenden Ansprüche, **gekennzeichnet durch** einen Arretierungsmechanismus (20, 21-24) zur Arretierung der Düsenöffnung (10, 11) in einer bestimmten Winkelstellung.

10. Düse (1; 24) nach Anspruch 9, **dadurch gekennzeichnet, dass** der Arretierungsmechanismus mindestens ein federndes Druckstück (20) und mindestens eine Rastaufnahme (21-23) aufweist, wobei das Druckstück (20) federnd in die Rastaufnahme (21-23) einrasten kann, um die Düse (1; 24) in einer bestimmten Winkelstellung zu arretieren.

11. Düse (1; 24) nach Anspruch 9 oder 10, **dadurch gekennzeichnet,**
a) **dass** das Druckstück (20) einerseits und die Rastaufnahme (21-23) andererseits in relativ zueinander verdrehbaren Teilen der Düse (1; 24) angeordnet sind, und/oder
b) **dass** der Arretierungsmechanismus mehrere Rastaufnahmen (21-23) aufweist, um mehrere Drehstellungen der Düse (1; 24) zu ermöglichen.

12. Düse (1; 24) nach einem der vorhergehenden Ansprüche, **dadurch gekennzeichnet, dass** die Düse (1; 24) eine Schlüsselfläche (18) aufweist, um die Düsenöffnung (10, 11) mittels eines Schraubenschlüssels in die gewünschte Drehstellung drehen zu können.

13. Düse (1; 24) nach Anspruch 12, **dadurch gekennzeichnet,**
a) **dass** die Schlüsselfläche (18) an einem Mitnehmer (8) angeformt ist, der formschlüssig mit dem äußeren Düsenrohr (4) verbunden ist, und
b) **dass** das äußere Düsenrohr (4) in seiner Wandung stirnseitig eine axial einspringende Nut aufweist, in die eine entsprechende axial hervorragende Feder (19) an dem Mitnehmer (8) eingereift, um den Mitnehmer (8) formschlüssig mit dem äußeren Düsenrohr (4) zu verbinden.

14. Düse (1; 24) nach einem der vorhergehenden Ansprüche, **dadurch gekennzeichnet, dass** die Düsenöffnung (10, 11) ohne eine Begrenzung des Drehwinkels unbegrenzt drehbar ist.

15. Applikationseinrichtung (25) zur Applikation eines Auftragsmittels, mit einer Düse (1; 24) nach einem der vorhergehenden Ansprüche.

16. Applikationseinrichtung nach Anspruch 15, **gekennzeichnet durch** eine Schwenkeinrichtung zum Drehen der Düsenöffnung (10, 11) in die gewünschte Winkelstellung.

17. Applikationseinrichtung nach einem der Ansprüche 15 bis 16, **gekennzeichnet durch** einen Bajonettverschluss zur lösbaren Befestigung der Düse (1; 24) in der Applikationseinrichtung.

## Claims

1. A nozzle (1; 24) for applying a coating agent, namely for applying wax during seam sealing or for applying a preservation agent during cavity preservation on a vehicle body component, with
a) an elongated hollow lance (3, 4) for feeding the coating agent to be applied through the lance (3, 4) along its longitudinal axis (17),
b) at least one nozzle opening (10, 11) for dispensing the coating agent, wherein the nozzle opening (10, 11) is arranged in the lateral surface of the lance (3, 4) and dispenses the coating agent sidewards with respect to the longitudinal axis (17) of the lance (3, 4),
**characterized**
c) **in that** the nozzle opening (10, 11) is rotatable about the longitudinal axis (17) of the lance (3, 4), so that the coating agent can be dispensed in different directions according to the angular position of the nozzle opening (10, 11)
d) **in that** the lance (3, 4) has a hollow inner nozzle pipe (3) and a hollow outer nozzle pipe (4),
e) **in that** the outer nozzle pipe (4) with the nozzle opening (10, 11) located therein is rotatable relative to the inner nozzle pipe (3) in order to adjust the angular position of the nozzle opening (10, 11) accordingly,
f) **in that** the coating agent is flowable through the hollow inner nozzle pipe (3) to the nozzle opening (10, 11),
g) **in that** the inner nozzle pipe (3) has in its wall at least one radially continuous borehole (12, 13, 14), which is aligned in a certain angular position of the outer nozzle pipe (4) with the nozzle opening (10, 11) in the wall of the outer nozzle pipe (4), so that the coating agent can flow out of the nozzle opening (10, 11).

2. The nozzle (1; 24) according to claim 1, **characterized**
a) **in that** the inner nozzle pipe (3) and the outer nozzle pipe (4) are arranged coaxially, and
b) **in that** the inner nozzle pipe (3) is stationary, whereas the outer nozzle pipe (4) is rotatable.

3. The nozzle (1; 24) according to any one of the preceding claims, **characterized**
a) **in that** a sleeve-shaped gasket (7) is arranged between the outer nozzle pipe (4) and the inner nozzle pipe (3), which gasket surrounds the inner nozzle pipe (3) in an annular manner, and
b) **in that** the gasket (7) is fixed relative to the outer nozzle pipe and has in its wall at least one radial borehole (15, 16), which is aligned with the nozzle opening (10, 11) in the wall of the outer nozzle pipe (4).

4. The nozzle (1; 24) according to claim 3, **characterized in that** the sleeve-shaped gasket (7) has an 0-ring seal in the area of each of the boreholes in order to seal the respective borehole.

5. The nozzle (1; 24) according to any one of the preceding claims, **characterized in that** the inner nozzle pipe (3) forms together with the outer nozzle pipe (4) a rotary slide valve with the outer nozzle pipe (4) as control element, wherein the rotary slide valve frees or locks the nozzle openings (10, 11) depending on the angular position of the outer nozzle pipe (4).

6. The nozzle (1; 24) according to claim 5, **characterized in that** the rotary slide valve frees or locks the nozzle openings (10, 11) essentially transition-free depending on the angular position of the outer nozzle pipe (4).

7. The nozzle (1; 24) according to any one of the preceding claims, **characterized**
a) **in that** the inner nozzle pipe (3) has in its wall a plurality of radially continuous boreholes (12, 13, 14), which are arranged in different angular positions, and
b) **in that** a plurality of nozzle openings (10, 11) are arranged in the wall of the outer nozzle pipe (4), wherein each of the nozzle openings (10, 11) is assigned to one of the boreholes (12, 13, 14) in the wall of the inner nozzle pipe (3).

8. The nozzle (1; 24) according to any one of the preceding claims, **characterized**
a) **in that** are arranged, along the longitudinal axis (17) of the lance (3, 4), a plurality of nozzle openings (10, 11) spaced apart from one another axially, and
b) **in that** the different nozzle openings (10, 11) are arranged along an axial-running line, so that the different nozzle openings (10, 11) dispense the coating agent in the same direction.

9. The nozzle (1; 24) according to any one of the preceding claims, **characterized by** a locking mechanism (20, 21-24) for locking the nozzle opening (10, 11) in a defined angular position.

10. The nozzle (1; 24) according to claim 9, **characterized in that** the locking mechanism has at least one resilient pressure piece (20) and at least one locking receptacle (21-23), wherein the pressure piece (20) can lock in a resilient manner in the locking receptacle (21-23) in order to lock the nozzle (1; 24) in a defined angular position.

11. The nozzle (1; 24) according to claim 9 or 10, **characterized**
a) **in that** the pressure piece (20) on the one hand and the locking receptacle (21-23) on the other hand are arranged in parts of the nozzle (1; 24), which are rotatable relative to one another, and/or
b) **in that** the locking mechanism has a plurality of locking receptacles (21-23) in order to allow for a plurality of rotational positions of the nozzle (1; 24).

12. The nozzle (1; 24) according to any one of the preceding claims, **characterized in that** the nozzle (1; 24) has a wrench surface (18) in order to allow for rotation of the nozzle opening (10, 11) by means of a wrench to the desired rotational position.

13. The nozzle (1; 24) according to claim 12, **characterized**
a) **in that** the wrench surface (18) is formed on a driver (8), which is connected in a form-fitting manner with the outer nozzle pipe (4), and
b) **in that** the outer nozzle pipe (4) has in its wall, on the front face, an axially re-entering groove, in which an accordingly axially projecting tongue (19) on the driver (8) engages, in order to connect the driver (8) in a form-fitting manner with the outer nozzle pipe (4).

14. The nozzle (1; 24) according to any one of the preceding claims, **characterized in that** the nozzle opening (10, 11) is rotatable without any limitation of the angle of rotation.

15. An application device (25) for applying a coating agent with a nozzle (1; 24) according to any one of the preceding claims.

16. The application device according to claim 15, **characterized by** a pivoting apparatus for rotating the nozzle opening (10, 11) into the desired angular position.

17. The application device according to any one of claims 15 to 16, **characterized by** a bayonet fastener for releasably fixing the nozzle (1; 24) in the application device.

## Revendications

1. Buse (1 ; 24) pour l'application d'un produit à appliquer, notamment pour l'application de cire lors d'une étanchéisation de jointures ou pour l'application d'un produit de conservation lors d'une conservation d'alvéoles sur un composant de carrosserie, avec
a) un lance (3, 4) creuse et étirée pour l'alimentation du produit à appliquer à travers la lance (3, 4) le long de son axe longitudinal (17),
b) au moins une ouverture de buse (10, 11) pour la distribution du produit à appliquer, cette ouverture de buse (10, 11) se trouvant dans la surface externe de la lance (3, 4) et le produit à appliquer étant distribué latéralement par rapport à l'axe longitudinal (17) de la lance,
**caractérisée en ce que**
c) l'ouverture de buse (10, 11) est rotative autour de l'axe longitudinal (17) de la lance (3, 4), de façon à ce que le produit à appliquer peut être distribué en fonction de la position angulaire de l'ouverture de buse (10, 11) dans différentes directions,
d) la lance (3, 4) comprend un tube de buse interne creux (3) et un tube de buse externe creux (4),
e) le tube de buse externe (4) est rotatif, avec l'ouverture de buse (10, 11) qui s'y trouve, par rapport au tube de buse interne (3) afin de régler la position angulaire de l'ouverture de buse (10, 11),
f) le produit à appliquer peut s'écouler à travers le tube de buse interne creux (3) en direction de l'ouverture de buse (10, 11) et
g) le tube de buse interne (3) comprend, dans sa paroi, au moins un alésage traversant radial (12, 13, 14) qui, dans une position angulaire déterminée du tube de buse externe (4), est alignée avec l'ouverture de buse (10, 11) dans la paroi du tube de buse externe (4), de façon à ce que le produit à appliquer puisse s'écouler hors de l'ouverture de buse (10, 11).

2. Buse (1 ; 24) selon la revendication 1,
**caractérisée en ce que**
a) le tube de buse interne (3) et le tube de buse externe (4) sont disposés de manière coaxiale et
b) le tube de buse interne (3) est fixe tandis que le tube de buse externe (4) est rotatif.

3. Buse (1 ; 24) selon l'une des revendications précédentes,
**caractérisée en ce que**
a) entre le tube de buse externe (4) et le tube de buse interne (3) se trouve un joint d'étanchéité tubulaire (7), qui entoure de manière annulaire le tube de buse interne (3), et
b) le joint d'étanchéité (7) est fixe par rapport au tube de buse externe et présente, dans sa paroi, au moins un alésage radial (15, 16) qui est aligné avec l'ouverture de buse (10, 11) dans la paroi du tube de buse externe (4).

4. Buse (1 ; 24) selon la revendication 3, **caractérisée en ce que** le joint d'étanchéité tubulaire (7) présente, au niveau de chacun des alésages, un joint d'étanchéité torique afin d'étanchéifier les alésages.

5. Buse (1 ; 24) selon l'une des revendications précédentes, **caractérisée en ce que** le tube de buse interne (3) forme, avec le tube de buse externe (4), une vanne rotative avec le tube de buse externe (4) en tant qu'élément de commande, la vanne rotative libérant ou bloquant les ouvertures de buse (10, 11) en fonction de la position angulaire du tube de buse externe (4).

6. Buse (1 ; 24) selon la revendication 5, **caractérisée en ce que** la vanne rotative libère ou bloque les ouvertures de buse (10, 11) en fonction de la position du tube de buse externe (4) de manière globalement progressive.

7. Buse (1 ; 24) selon l'une des revendications précédentes, **caractérisée en ce que**
a) le tube de buse interne (3) présente, dans sa paroi, plusieurs alésages traversants radiaux (12, 13, 14) disposés à différentes positions angulaires et
b) dans la paroi du tube de buse externe (4) se trouvent plusieurs ouvertures de buse (10, 11), chacune des ouvertures de buse (10, 11) correspondant à un des alésages (12, 13, 14) dans la paroi du tube de buse interne (3).

8. Buse (1 ; 24) selon l'une des revendications précédentes, **caractérisée en ce que**
a) le long de l'axe longitudinal (17) de la lance (3, 4), se trouvent plusieurs ouvertures de buse (10, 11) écartées axialement et
b) les différentes ouvertures de buse (10, 11) sont disposées le long d'une ligne axiale, de façon à ce que les différentes ouvertures de buse (10, 11) distribuent le produit à appliquer dans la même direction.

9. Buse (1 ; 24) selon l'une des revendications précédentes, **caractérisée par** un mécanisme de blocage (20, 21-24) pour le blocage de l'ouverture de buse (10, 11) dans une position angulaire déterminée.

10. Buse (1 ; 24) selon la revendication 9, **caractérisée en ce que** le mécanisme de blocage comprend au moins un élément de pression à ressort (20) et au moins un logement d'encliquetage (21-23) permettant de bloquer la buse (1 ; 24) dans une position angulaire déterminée.

11. Buse (1 ; 24) selon la revendication 9 ou 10, **caractérisée en ce que**
a) l'élément de pression (20) d'une part et le logement d'encliquetage (21, 23) d'autre part sont disposés dans des parties de la buse (1 ; 24) rotatives l'une par rapport à l'autre et/ou
b) le mécanisme de blocage comprend plusieurs logements d'encliquetage (21-23) permettant plusieurs positions angulaires de la buse (1 ; 24).

12. Buse (1 ; 24) selon l'une des revendications précédentes, **caractérisée en ce que** la buse (1 ; 24) comprend une surface de clé (18) permettant de faire tourner l'ouverture de buse (10, 11) à l'aide d'une clé vers la position angulaire souhaitée.

13. Buse (1 ; 24) selon la revendication 12, **caractérisée en ce que**
a) la surface de clé (18) est formée au niveau d'un cliquet d'entraînement relié avec une complémentarité de forme avec le tube de buse externe (4) et
b) le tube de buse externe (4) présente, dans sa paroi, au niveau de sa partie frontale, une rainure axiale rentrante dans laquelle un ressort axial dépassant correspondant (19) entre au niveau du cliquet d'entraînement (8) afin de relier, avec une complémentarité de forme, le cliquet d'entraînement au tube de buse externe (4).

14. Buse (1 ; 24) selon l'une des revendications précédentes, **caractérisée en ce que** l'ouverture de buse (10, 11) est rotative sans limitation de l'angle de rotation.

15. Dispositif d'application (25) permettant l'application d'un produit à appliquer, avec une buse (1 ; 24) selon l'une des revendications précédentes.

16. Dispositif d'application selon la revendication 15, **caractérisé par** un dispositif de pivotement permettant la rotation de l'ouverture de buse (10, 11) dans la position angulaire souhaitée.

17. Dispositif d'application selon l'une des revendications 15 à 16, **caractérisée par** une fermeture à baïonnette pour la fixation amovible de la buse (1 ; 24) dans le dispositif d'application.
